# EUROPÄISCHE PATENTSCHRIFT

(11) **EP 0 462 467 B1**
(45) Veröffentlichungstag und Bekanntmachung des Hinweises auf die Patenterteilung: **13.03.1996**
(21) Anmeldenummer: 91109381.3
(22) Anmeldetag: 17.06.1991
(51) Int. Cl.: D01H 9/16

(54) **Vorrichtung zur Handhabung des Fadens in einer Ringspinnmaschine und Verfahren zu deren Betrieb**
Device for the handling of yarn in a ring spinning machine and process for its operation
Dispositif pour manipulation du fil dans un métier à filer à anneau et procédé pour son fonctionnement

(30) Priorität: 18.06.1990 CH 2029/90
(43) Veröffentlichungstag der Anmeldung: 27.12.1991
(73) Patentinhaber: MASCHINENFABRIK RIETER AG, CH-8406 Winterthur (CH)
(72) Erfinder: Morf, Walter, CH-8487 Zell (CH); Lattion, André, CH-8472 Seuzach (CH)

(56) Entgegenhaltungen:
- EP-A- 0 142 486
- EP-A- 0 358 032
- DE-A- 1 510 597

## Beschreibung

Die vorliegende Erfindung betrifft ein Verfahren zum Betrieb einer Ringspinn- oder Zwirnmaschine gemäss Oberbegriff von Anspruch 1 sowie eine zugehörige Maschine.

Bei Maschinen der genannten Art dient die Festlegehülse dazu, den Faden maschinenseitig an der Spindelwelle festzulegen, was erlaubt, den frisch gesponnenen Kops zu doffen.

Ein Spinnvorgang, während dessen ein Kops aufgebaut wird, wird durch die Phase des Abspinnens abgeschlossen. Während des Abspinnens wird die Ober-, Hinter- und die Unterwindung ausgeführt. Die Unterwindung entsteht, sobald der Faden über die Unterwindkrone hinaus auf den darunterliegenden Spindelwellenabschnitt geführt wird, was voraussetzt, dass die Festlegehülse sich in Offenstellung befindet. Andernfalls würde die Unterwindung auf die Festlegehülse aufgebracht. Sobald die Unterwindung vorliegt, muss die Festlegehülse ihre Arbeitsstellung einnehmen, was bedeutet, dass sie durch Anpressen des Fadens an die Unterseite der Unterwindkrone den in der Unterwindung liegenden Fadenabschnitt und damit den Faden überhaupt festlegt. Wird nun beim anschliessenden Doffen der Kops entfernt, reisst der in der Unterwindung festgelegte Faden an der Unterwindkrone. Ein neuer Kops kann nun frisch angesponnen werden; dafür muss der Faden noch festgelegt bleiben. Sobald der Kops gefüllt ist, beginnt der Zyklus von neuem.

EPA 0 292 856 zeigt eine Spinneinheit für eine Ringspinnmaschine, deren Spindelwelle mit einer Unterwindkrone versehen ist, und eine relativ zur Unterwindkrone auf der Welle axial verschiebbare Festlegehülse. In einer an die Unterwindkrone anschlagenden Position der Festlegehülse wird der Faden festgelegt, während in einer von der Unterwindkrone entfernten Position der Faden in die Unterwindung gelegt bzw aus ihr entfernt werden kann.

Die Festlegehülse ist in ihrem unteren, d.h. von der Unterwindkrone entfernten Teil derart ausgebildet, dass sie sich während der Rotation der Spindelwelle durch die dann herrschende Zentrifugalkraft aufspreizen kann. Der spreizbare Teil greift in ein auf der Spindelwelle festsitzendes, im wesentlichen rotationssymmetrisches Steuerorgan für die Festlegehülse ein. Dabei sind der spreizbare Teil der Festlegehülse und der mit ihm im Eingriff stehende Bereich des Steuerorgans gegenseitig derart ausgebildet, dass sich die Festlegehülse durch die rotationsbedingte Aufspreizung nach unten, mithin in ihre Offenstellung bewegen muss, während sie sich durch die beim Stillstand der Spindelwelle gegebene Rückverformung nach oben in Schliess-, dh Arbeitsstellung abstösst.

Dieser Anordnung ist aber unter anderem nachteilig, dass sie einerseits derart auszulegen ist, dass die Klemmung des Fadens während der vergleichsweise langsamen, für das Anspinnen zulässigen Spindelwellenrotation vorliegt. Andererseits aber muss die Festlegehülse während des ebenfalls bei langsamer Spindelwellenrotation erfolgenden Ausbildens der Unterwindung zuverlässig in Offenstellung gehalten werden. Diese beiden Kriterien sind gegenläufig; mit nur einem Steuerorgan können nicht beide Kriterien in der wünschbaren Weise realisiert werden.

Ferner besteht die Tendenz, in der Unterwindung Umschlingungswinkel von unter 360° zu realisieren, mit der Konsequenz, dass im Hinblick auf einen präzisen Stopp der Spindelwelle deren Drehzahl schon während des Unterwindens gegen Null gefahren werden muss. Dies wiederum erschwert den Einsatz des oben beschriebenen Steuerorgans ausserordentlich, da bei der für die Unterwindung notwendigen Auslegung die Festlegung des Fadens beim Anspinnen nicht gewährleistet ist.

Entsprechend ist es Aufgabe der vorliegenden Erfindung, diese Nachteile zu überwinden und ein Verfahren zum Betrieb einer Ringspinn- oder Zwirnmaschine mit einwandfrei arbeitender Festlegehülse zu erarbeiten.

Zur Lösung dieser Aufgabe führt das Verfahren mit den Merkmalen nach Anspruch 1.

Durch diese Merkmale wird erreicht, dass die Bewegung der Festlegehülse vom Ringrahmen beeinflusst, mithin ansteuerbar ist.

Der Ringrahmen führt die für Anspinnen, Spinnen und Abspinnen jeweils notwendigen Bewegungen aus. Insbesondere beim Anspinnen nimmt er eine Position oberhalb und beim Abspinnen, bzw. beim Anlegen der Unterwindung, eine Position unterhalb der Unterwindkrone ein. Somit kann der Position des Ringrahmens eine eindeutige Information betreffend der notwendigen Stellung der Festlegehülse entnommen werden: Senkt sich die Ringbank in Unterwindstellung, muss die Festlegehülse für das Anlegen der Unterwindung in Offenstellung gehalten sein; in den übrigen Positionen des Ringrahmens ist die Festlegehülse geschlossen zu halten, was sicherstellt, dass der Faden während dem Anspinnen festgelegt bleibt.

Die Ausführungsform nach Anspruch 3 sieht vor, dass der Ringrahmen über einen Wirkabschnitt auf eine Anschlagfläche der Festleghülse einwirkt und damit die Festlegehülse für die Unterwindung in Offenstellung drückt. Dadurch wird über die gestellte Aufgabe hinaus erreicht, dass Antrieb und Ansteuerung der Festlegehülse durch eine äusserst einfache und robuste Konstruktion realisiert werden können, so dass ein separater Antrieb für die Festlegehülse und aufwendige Regelung entfallen.

Nachstehend wird ein bevorzugtes Ausführungsbeispiel anhand der Figuren näher beschrieben.

Es zeigt:

Fig 1 schematisch einen Teil eines Querschnitts durch eine Ringspinn- oder Zwirnmaschine; dargestellt ist der Bereich einer Spinneinheit der Maschine.

In der Figur ist eine Spinneinheit 1, ein Rahmen 2, ein Ringrahmen 3 und eine Spindelwelle 4 mit einem Wirtel 5 einer Ringspinn- oder Zwirnmaschine dargestellt. Zur Entlastung der Figur weggelassen sind die im Rahmen 2 vorgesehenen Bereiche der Spindelwellenlagerung und der Lagerung des Ringrahmens 3.

Die Figur zeigt weiter eine umlaufende Schulter 7 am oberen Ende der Spindelwelle 4, auf welche eine Hülse 8 eines Kops 9 aufgesetzt ist. Unterhalb der Hülse 8 befindet sich eine fest auf der Spindelwelle 4 angeordnete Unterwindkrone 10 und unter dieser wiederum eine Festlegehülse 11.

Der Wirtel 5 besitzt eine bombierte Fläche 12 für einen Spindelwellentriebsriemen 13 und eine rohrförmig den Fuss der Spindelwelle 4 umfassende Spindelwellenhalterung 14.

Die Festlegehülse 11 ist gegenüber der Spindelwelle 4 axialverschieblich auf der Spindelwellenhalterung 14 des Wirtels 5 gehalten. Weiter ist sie an der Spindelwelle 4 über einen gegen innen vorkragenden Flansch 15 abgestützt. Der Flansch 15 begrenzt zugleich den Verschiebungsbereich der Festlegehülse 11, indem er in deren oberster Stellung über eine Festlegefläche 16 gegen die Unterwindkrone 10 anstösst und in deren unterster Stellung über eine Stoppfläche 17 gegen die Spindelwellenhalterung 14 anschlägt.

Ein mindestens in Richtung des Ringrahmens 3 radial von der Festlegehülse 11 vorspringender Mitnehmerteil 18 der Hülse 11 besitzt eine Anschlagfläche 19, über welche auf den Mitnehmerteil 18 und damit auf die Hülse 11 selbst eingewirkt werden kann.

Der Ringrahmen 3 ist am Rahmen 2 vertikal beweglich gelagert und zwischen einer oberhalb der Oberkante der Hülse 8 liegenden oberen Endlage und einer unterhalb Unterwindkrone 10 liegenden unteren Endlage hin und her verschiebbar. Er trägt am Ort der ihm zugeordneten Spinneinheiten jeweils einen Spinnring 25 mit einem Läufer 26. Weiter ist am Ringrahmen 3 ein als Schlepphebel 27 ausgebildeter Wirkabschnitt angeformt, welcher sich in kraftschlüssiger Verbindung mit der Anschlagfläche 19 des Mitnehmerteils 18 befindet, somit eine mechanische Kopplung des Ringrahmens 3 mit der Festlegehülse 11 ausbildet. Die Wirkrichtung dieser Kopplung läuft parallel zur Längsachse der Spindelwelle 4 gegen den Wirtel 5, dh gegen unten.

Eine Feder 30 ist zwischen dem Schulterabschnitt 15 der Festlegehülse 11 und der Spindelwellenhalterung 14 eingespannt, derart, dass sie auf die Festlegehülse eine Kraft entgegen der Wirkrichtung der Kopplung bzw kraftschlüssigen Verbindung vom Ringrahmen 3 und der Festlegehülse 11 ausübt.

Sobald im Betrieb der Ringspinn- oder Zwirnmaschine das Abspinnen eingeleitet ist, senkt sich der Ringrahmen 3 aus seiner obern Endlage gegen die Unterwindkrone 10 ab, wodurch auf dem frisch gefüllten Kops 9 die Hinterwindung entsteht. Bevor nun der Läufer 26 während des weiteren Absenken des Ringrahmens 3 die Höhe der Unter-windkrone 10 erreicht, stösst der Schlepphebel 27 gegen die Anschlagfläche 19 des Mitnehmerteils 18, mit der Konseqenz, dass die Festlegehülse gegen den Druck der Feder 30 aus ihrer Arbeits- bzw Schliesstellung in Offenstellung gedrückt wird. Mithin ergibt sich, dass die Festlegehülse 11 bereits in einer Offenstellung liegt, sobald der Läufer in den Bereich unterhalb der Unterwindkrone 10 gelangt, was sicherstellt, dass die Unterwindung störungsfrei, insbesondere unabhängig von der Spindelwellendrehzahl erstellt werden kann.

Sobald die Unterwindung fertiggestellt ist, hebt sich der Ringrahmen 3 wieder an, worauf der Faden aus der Unterwindung durch die Unterwindkorne zurück nach oben verläuft. Gleichzeitig gelangt die Festlegehülse (11) durch den Druck der Feder 30 in Arbeitsstellung, so dass der in der Unterwindung liegende Fadenabschnitt zwischen der Festlegefläche 16 und der Unterwindkrone 10 für das Doffen eingeklemmt wird.

Nach dem Doffen hebt sich der Ringrahmen 3 für das Anspinnen eines neuen Kops 9 weiter an, was bedeutet, dass sich spätestens in diesem Moment der Wirkabschnitt 27 vom Mitnehmerteil 18 löst. Der Faden bleibt aber durch den Druck der Feder 30 weiterhin festgelegt.

Sobald der neue Kops 9 gefüllt ist, wiederholt sich der beschriebene Zyklus.

## Patentansprüche

1. Verfahren zum Betrieb einer Ringspinn- oder Zwirnmaschine mit einem Rahmen (2) mit im Rahmen angeordneten Luntenhaltern, Streckwerken und Spinneinheiten sowie mit mindestens einem Ringrahmen (3) und mit einem Antrieb (13), wobei die Spinneinheiten je einen Wirtel (5) und eine mit einer Unterwindkrone (10) und einer Festlegehülse (11) versehene Spindelwelle und der Ringrahmen für jede ihm zugeordnete Spinneinheit einen Spinnring (25) mit einem Läufer (26) aufweisen, wobei zwischen Unterwindkrone und Festlegehülse der Faden eingeklemmt werden kann, dadurch gekennzeichnet, dass der Ringrahmen (3) mit der Festlegehülse (11) zum Axialverschieben der Festlegehülse (11) zwischen einer Arbeitsstellung und einer Offenstellung über eine mechanische Koppelung (18,19,27) zusammenwirkt, wobei ein Rückstellelement (30) auf die Festlegehülse (11) eine zur Längsachse der Spindelwelle (4) parallele Druckkraft ausübt, so dass die Festlegehülse (11) durch den Druck des Rückstellelements (30) aus der Offenstellung in die Arbeitsstellung gedrückt werden kann.

2. Verfahren nach Anspruch 1, dadurch gekennzeichnet, dass der Ringrahmen (3) mit der Festlegehülse (11) derart zusammenwirkt, dass einer jeweiligen Ringrahmenposition im Auf- oder Abwärtshub eine vorbestimmte Lage der Festlegehülse (11) relativ zu ihrer Unterwindkrone (10) entspricht.

3. Ringspinn- oder Zwirnmaschine mit einem Rahmen (2), mit im Rahmen angeordneten Luntenhaltern, Streckwerken und Spinneinheiten sowie mit mindestens einem Ringrahmen (3) und mit einem Antrieb (13), wobei die Spinneinheiten je einen Wirte (5) und eine mit einer Unterwindkrone (10) und einer Festlegehülse (11) versehene Spindelwelle (4) und der Ringrahmen (3) für jede ihm zugeordnete Spinneinheit einen Spinnring (25) mit einem Läufer (26) aufweist, wobei zwischen Unterwindkrone und Festlegehülse der Faden eingeklemmt werden kann, dadurch gekennzeichnet, dass am Ringrahmen (3) ein parallel zur Längsachse der Spindelwelle (4) Wirkabschnitt (27) vorgesehen ist, welcher zum Axialverschieben der Festlegehülse (11) zwischen einer Arbeitsstellung und einer Offenstellung in kraftschlüssiger Verbindung mit einer an der Festlegehülse (11) liegende Anschlagfläche (19) zusammenwirkt, und dass ein auf die Festlegehülse (11) drückendes Rückstellelement (30) parallel zur Längsachse der Spindelwelle (4) angeordnet ist.

4. Ringspinn- oder Zwirnmaschine nach Anspruch 3, dadurch gekennzeichnet, dass die Anschlagfläche (19) an einem mindestens in Richtung der Ringbank (3) radial vorspringenden Mitnehmerabschnitt (18) der Festlegehülse (11) vorgesehen ist.

## Claims

1. A method for operating a ring spinning machine or doubling frame with a frame (2), with slubbing holders, drafting arrangements and spinning units arranged in the frame and with at least one ring frame (3) and with a drive (13), with the spinning units each being provided with a wharve (5) and a spindle shaft having an underwinding crown (10) and a fixing sleeve (11) and the ring frame being provided with a spinning ring (25) with a traveller (26) for each spinning unit associated with said frame, with the yarn being clampable between the underwinding crown and the fixing sleeve, characterized in that the ring frame (3) cooperates via a mechanical coupling (18, 19, 27) with the fixing sleeve (11) for the axial displacement of the fixing sleeve (11) between a working position and an opened position, with a readjusting element (30) exercising on the fixing sleeve (11) a pressure force parallel to the longitudinal axis of the spindle shaft (4) so that the fixing sleeve (11) can be pressed from the opened position into the working position by the pressure of the readjusting element (30).

2. A method as claimed in claim 1, characterized in that the ring frame (3) cooperates with the fixing sleeve (11) in such a way that a predetermined position of the fixing sleeve (11) relative to its underwinding crown (10) corresponds to a respective ring frame position in the upwards and downwards stroke.

3. A ring spinning machine or doubling frame with a frame (2), with slubbing holders, drafting arrangements and spinning units arranged in the frame and with at least one ring frame (3) and with a drive (13), with the spinning units each being provided with a wharve (5) and a spindle shaft having an underwinding crown (10) and a fixing sleeve (11) and the ring frame being provided with a spinning ring (25) with a traveller (26) for each spinning unit associated with said frame, with the yarn being clampable between the underwinding crown and the fixing sleeve, characterized in that an operative section (27) is provided on the ring frame (3) parallel to the longitudinal axis of the spindle shaft (4), which section cooperates in a force-locked connection with a contact surface (19) being disposed on the fixing sleeve (11) for the axial displacement of the fixing sleeve (11) between a working position and an opened position, and that a readjusting element (30) pressing on the fixing sleeve (11) is arranged parallel to the longitudinal axis of the spindle shaft (4).

4. A ring spinning machine or doubling frame as claimed in claim 3, characterized in that the contact surface (19) is provided on an entrainment section (18) of the fixing sleeve (11) which projects radially at least in the direction of the ring rail (3).

## Revendications

1. Procédé pour l'exploitation d'une machine à filer ou à retordre à anneaux, avec un chassis (2) dans lequel sont disposés, des porte-mèches, des trains d'étirage et des unités de filage, ainsi qu'avec au moins un banc porte-anneaux (3) et avec un entraînement (13), et où les unités de filage possèdent chacune une noix (5), et un arbre de broche pourvu d'une couronne de sous-renvidage (10) et d'une douille de fixation (11), et le banc porte-anneaux possède un anneau de filage (25) avec un curseur (26) pour chaque unité de filage lui étant adjointe, et où le fil peut être pincé entre la couronne de sous-renvidage et la douille de fixation,
caractérisé par le fait que,
pour un déplacement axial de la douille de fixation (11) entre une position de travail et une position ouverte, le banc porte-anneaux (3) agit conjointement avec le douille de fixation (11), via un accouplement mécanique (18, 19, 27), et où un élément de rappel (30) exerce, sur la douille de fixation (11), une force de pression parallèle à l'axe longitudinal de l'arbre de broche (4), de sorte que, par la pression de l'élément de rappel (30), la douille de fixation (11) peut être poussée de la position ouverte dans la position de travail.

2. Procédé selon revendication 1,
caractérisé par le fait que
le banc porte-anneaux (3) agit conjointement avec la douille de fixation (11) de telle manière qu'une position prédéterminée de la douille de fixation (11), par rapport à sa couronne de sous-renvidage (10), correspond à une position momentanée du banc porte-anneaux dans la course de monte et baisse.

3. Machine à filer ou à retordre à anneaux, avec un chassis (2) dans lequel sont disposés, des porte-mèches, des trains d'étirage et des unités de filage, ainsi qu'avec au moins un banc porte-anneaux (3) et avec un entraînement (13), et où les unités de filage possèdent chacune une noix (5), et un arbre de broche (4) pourvu d'une couronne de sous-renvidage (10) et d'une douille de fixation (11), et le banc porte-anneaux (3) possède un anneau de filage (25) avec un curseur (26) pour chaque unité de filage lui étant adjointe, et où le fil peut être pincé entre la couronne dessous-renvidage et la douille de fixation,
caractérisée par le fait
qu'une section active (27) est prévue dans le banc porte-anneaux (3), laquelle s'étend d'une manière parallèle à l'axe longitudinal de l'arbre de broche (4), et, pour le déplacement axial de la douille de fixation (11) entre une position de travail et une position ouverte, et en liaison commandée par l'influence d'un ressort, agit conjointement avec une face de butée (19) reposant sur la douille de fixation (11), et qu'un élément de rappel (30), pressant sur la douille de fixation (11), est disposé d'une manière parallèle à l'axe longitudinal de l'arbre de broche (4).

4. Machine à filer ou à retordre à anneaux selon revendication 3,
caractérisée par le fait que
la face de butée (19) est prévue sur un taquet poussoir (18) de la douille de fixation (11), lequel ressort radialement au moins dans la direction du banc porte-anneaux (3).
